# EUROPÄISCHE PATENTSCHRIFT

(11) **EP 2 852 472 B1**
(45) Veröffentlichungstag und Bekanntmachung des Hinweises auf die Patenterteilung: **29.06.2016**
(21) Anmeldenummer: 13723403.5
(22) Anmeldetag: 25.04.2013
(51) Int. Cl.: B24B 9/14, B24B 9/06, B24B 9/08

(54) **VERFAHREN ZUM SCHLEIFEN VON WERKSTÜCKEN, INSBESONDERE ZUM ZENTRIERENDEN SCHLEIFEN VON WERKSTÜCKEN WIE OPTISCHEN LINSEN**
METHOD FOR GRINDING WORKPIECES, IN PARTICULAR FOR CENTRING GRINDING OF WORKPIECES SUCH AS OPTICAL LENSES
PROCÉDÉ DE POLISSAGE DE PIÈCES, NOTAMMENT DE POLISSAGE AVEC CENTRAGE DE PIÈCES TELLES QUE DES LENTILLES OPTIQUES

(30) Priorität: 22.05.2012 DE 102012010004
(43) Veröffentlichungstag der Anmeldung: 01.04.2015
(73) Patentinhaber: Satisloh AG, 6340 Baar (CH)
(72) Erfinder: DIEHL, Joachim, 35398 Gießen (DE); MOOS, Steffen, 35435 Wettenberg (DE); SCHMIDT, Achim, 35633 Lahnau (DE)
(74) Vertreter: Oppermann, Mark
(86) Internationale Anmeldenummer: PCT/EP2013/001240
(87) Internationale Veröffentlichungsnummer: WO 2013/174468

(56) Entgegenhaltungen:
- EP-A1- 0 023 547
- EP-A1- 0 261 510
- US-A- 5 804 940
- US-A1- 2006 073 765

## Beschreibung

### TECHNISCHES GEBIET

Die vorliegende Erfindung bezieht sich allgemein auf ein Verfahren zum Schleifen von Werkstücken mittels eines Schleifwerkzeugs unter Verwendung eines Aktuators zur Erzeugung einer relativen Vorschubbewegung zwischen Schleifwerkzeug und Werkstück, wobei der Aktuator mit einem Stromregler für einen eine Vorschubkraft des Aktuators bestimmenden Aktuatorstrom in einem Lageregelkreis integriert ist, welcher mit einem vorbestimmten Regelzyklus durchlaufen wird.

Insbesondere bezieht sich die Erfindung auf ein Verfahren zum zentrierenden Schleifen von Werkstücken aus den Anwendungsgebieten Feinoptik (optische Linsen), Uhrenindustrie (Uhrengläser) und Halbleiterindustrie (Wafer), wo Werkstücke mittels Zentriermaschinen zunächst zentriert zu spannen und in der Folge am Rand zu schleifen sind.

### STAND DER TECHNIK

Linsen für Objektive od.dgl. werden nach der Bearbeitung der optischen Flächen "zentriert", damit die optische Achse, deren Lage durch eine Gerade gekennzeichnet ist, welche durch die beiden Krümmungsmittelpunkte der optischen Flächen hindurch verläuft, auch durch die geometrische Mitte der Linse geht. Die Linse wird zu diesem Zweck zunächst zwischen zwei fluchtenden Zentrierspindeln derart ausgerichtet und gespannt, dass die beiden Krümmungsmittelpunkte der Linse mit der gemeinsamen Rotationsachse der Zentrierspindeln zusammenfallen. In der Folge wird der Rand der Linse in einer definierten Beziehung zur optischen Achse der Linse bearbeitet, wie es später für den Einbau der Linse in einer Fassung notwendig ist. Dabei wird dem Rand durch spanende Bearbeitung eine definierte Geometrie sowohl in der Draufsicht auf die Linse - Umfangskontur der Linse - als auch im Radialschnitt gesehen - Kontur des Rands, etwa geradlinige Ausbildung oder Ausbildung mit Stufe(n)/Facette(n) - gegeben. Dies erfolgt namentlich im Falle von Glaslinsen durch einen Schleifprozess. Wenn im Zusammenhang mit der vorliegenden Erfindung allgemein von "Schleifen" die Rede ist, soll dies allerdings auch "Feinschleifen" und "Polieren" mit umfassen, wo gleichermaßen mit geometrisch unbestimmten Schneiden gearbeitet wird.

Was die beim Zentrieren verwendeten Mechanismen zur Erzeugung der relativen Vorschubbewegung zwischen Schleifwerkzeug und Werkstück angeht, wurden bei den älteren kurvengesteuerten Zentriermaschinen "LZ 80" der LOH Optikmaschinen AG, Wetzlar, Deutschland (Rechtsvorgängerin der Satisloh GmbH), die zwei Schleifspindeln für den drehenden Antrieb der Schleifwerkzeuge (Schleifscheiben) mittels einstellbarer Gewichte über einen Seilzug zugestellt. Die maximale Zustellbewegung der Schleifspindeln selbst wurde hierbei über langsam rotierende Kurvenscheiben gesteuert, auf denen eine mit der jeweiligen Schleifspindel gekoppelte Abtastrolle als Festanschlag ablief. Wenngleich diese sehr einfache mechanische Lösung Vorteile in Bezug auf die mögliche Prozessgeschwindigkeit hatte, weil sich der Vorschub weitgehend abhängig von der Leistungsfähigkeit der Schleifscheiben und dem geschliffenen Substratmaterial selbst einstellte, bestand ein gravierender Nachteil darin, dass für jede Werkstückgeometrie eine eigene Kurvenscheibe vorzusehen war.

Auch sind Lösungen bekannt (siehe z.B. die Druckschrift EP-A-1 693 151, die allerdings keine Zentriermaschine betrifft), bei denen die Schleifkraft über die Vorspannung von Federn eingestellt wird, welche auf die Schleifspindel wirken. Die Verwendung von Federn bei der Einstellung der Schleifkraft hat jedoch Nachteile, wenn es gilt, unrunde, insbesondere eckige Geometrien an rotierenden Werkstücken zu schleifen. An den Ecken ist das Werkstück nämlich "bestrebt", die Schleifscheibe entgegen der Vorschubrichtung wegzudrücken, wobei sich die Vorspannung der auf die Schleifspindel wirkenden Feder erhöht. Dies wiederum bewirkt eine unerwünschte Erhöhung der Schleifkraft, was dazu führen kann, dass im Bereich der auf die Schleifscheibe drückenden Ecke des Werkstücks eine Mulde, also ein Formfehler entsteht.

Bei modernen CNC-gesteuerten Zentriermaschinen, die über eine entsprechende Bahnführung von Werkzeug und/oder Werkstück die Schleifbearbeitung beliebiger Werkstückformen ermöglichen, wird üblicherweise eine Zwangs-Vorschubregelung vorgesehen. Wenn hierbei die Vorschubgeschwindigkeit jedoch zu schnell gewählt wird, kann es zu einer Überlastung des Schleifwerkzeugs und unter Umständen auch zum "Brennen" des Werkstücks im Berührpunkt zwischen Werkzeug und Werkstück kommen, was insbesondere bei der Verwendung von Mineralöl als Kühlschmierstoff zu Verpuffungen und erheblichen Folgeschäden (nicht nur) an der Zentriermaschine führen kann. Abhilfe können hier freilich programmierte Sicherheitsabstände schaffen, z.B. derart, dass die Vorschubgeschwindigkeit bis zu einem vorbestimmten Abstand zwischen Werkzeug und Werkstück hoch eingestellt wird und bei Erreichen dieses Abstands auf eine niedrigere Vorschubgeschwindigkeit umgeschaltet wird. Solche Sicherheitsmechanismen bedingen jedoch zwangsläufig längere Bearbeitungszeiten.

Schließlich sind auch sogenannte "Adaptive-Control"-Lösungen bekannt (siehe etwa die Druckschrift US-A-2006/0073765, auf der der Oberbegriff von Anspruch 1 basiert), bei denen die Stromaufnahme der Schleifspindel und/oder des Rotationsantriebs für das Werkstück oder aber Signale von eigens vorgesehenen Kraftaufnehmern als Eingangsgröße für eine Vorschubbegrenzung genutzt werden. Ein Nachteil einer von der Stromaufnahme der Schleifspindel abhängigen Vorschubregelung ist, dass Letztere aufgrund der beim Schleifen erforderlichen hohen Schnittgeschwindigkeiten infolge der Massenträgheit von Schleifspindel und -werkzeug träge ist und daher nur verzögert, ggf. zu spät reagiert. Die Verwendung einer Kraftsensorik hingegen hat insbesondere den Nachteil, dass diese stets zwischen Werkzeug und Maschine, oder Werkstück und Maschine angeordnet werden muss, was funktionsbedingt zu einer gewissen Nachgiebigkeit der Maschine führt, die einer hohen Werkstückgüte und -genauigkeit abträglich sein kann.

### AUFGABENSTELLUNG

Der Erfindung liegt die Aufgabe zugrunde, ein Verfahren zum Schleifen von Werkstücken, namentlich zum zentrierenden Schleifen von Werkstücken wie optischen Linsen bereitzustellen, das die oben zum Stand der Technik angesprochenen Probleme adressiert. Insbesondere soll hierbei die Vorschubbewegung zwischen Schleifwerkzeug und Werkstück derart erfolgen, dass einerseits während der Schleifbearbeitung weder eine Überlastung des Schleifwerkzeugs noch ein "Brennen" oder ein Formfehler am Werkstück auftritt/entsteht, andererseits die Vorschubbewegung und Materialzerspanung dennoch möglichst schnell und effizient durchgeführt werden.

### DARSTELLUNG DER ERFINDUNG

Diese Aufgabe wird durch die im Patentanspruch 1 angegebenen Merkmale gelöst. Vorteilhafte oder zweckmäßige Weiterbildungen der Erfindung sind Gegenstand der Patentansprüche 2 bis 5.

Erfindungsgemäß werden bei einem Verfahren zum Schleifen von Werkstücken, insbesondere zum zentrierenden Schleifen von Werkstücken wie optischen Linsen, mittels eines Schleifwerkzeugs unter Verwendung eines Aktuators zur Erzeugung einer relativen Vorschubbewegung zwischen Schleifwerkzeug und Werkstück, der mit einem Stromregler für einen eine Vorschubkraft des Aktuators bestimmenden Aktuatorstrom in einem Lageregelkreis integriert ist, welcher mit einem vorbestimmten Regelzyklus durchlaufen wird, für jeden Regelzyklus zunächst (i) eine Soll-Bewegungsrichtung der Vorschubbewegung sowie eine Ist-Bewegungsrichtung der Vorschubbewegung ermittelt; sodann (ii) wird die ermittelte Ist-Bewegungsrichtung der Vorschubbewegung mit der ermittelten Soll-Bewegungsrichtung der Vorschubbewegung verglichen; und schließlich (iii) wird, wenn der Vergleich eine Abweichung zwischen der Ist-Bewegungsrichtung der Vorschubbewegung und der Soll-Bewegungsrichtung der Vorschubbewegung ergibt, eine vorbestimmte Stromgrenze für den über den Stromregler abgegebene Aktuatorstrom definiert reduziert, um die Vorschubkraft des Aktuators zu verringern.

Durch dieses Verfahren, bei dem dem Vorschubmotor (Aktuator) eine variable Vorschubkraft über den Motorstrom vorgegeben, anhand der Soll- und Ist-Richtungen der Vorschubbewegung auf die aktuellen Kraftverhältnisse geschlossen und daraus resultierend die Vorschubkraft prozessabhängig über den Motorstrom beeinflusst wird, wird insbesondere die Abtragsleistung beim Schleifen, speziell bei dem Abzentrieren von unrunden Werkstücken optimiert. Es ergeben sich verglichen zum Stand der Technik deutliche Verkürzungen der Prozesszeiten, ein Wegfall von Sicherheitsabständen, eine einfache Anschnitterkennung sowie eine sichere Verhinderung von Überlastungszuständen von Werkstück und Werkzeug durch zu hohe Vorschubgeschwindigkeiten oder durch Kollisionen. Die tatsächliche Vorschubgeschwindigkeit wird hier letztendlich bestimmt über die Abtragsleistung des Werkzeugs, welche sich im Prozessablauf verändern kann durch z.B. Abstumpfen oder Zusetzen des Schleifbelags oder eine Veränderung der Kühl- und Schmiermitteleigenschaften. Durch die Auswertung der Soll- und Ist-Richtungen der Vorschubbewegung und die Nutzung der Kraft/Strom-Abhängigkeit des Vorschubmotors sind schließlich externe Kraftaufnehmer od.dgl. entbehrlich; der Werkstückgüte und -genauigkeit ggf. abträgliche Nachgiebigkeiten werden somit vermieden.

Vorzugsweise werden für die Ermittlung bzw. Bestimmung der Bewegungsrichtungen der Vorschubbewegung im obigen Schritt (i) die Soll- und Ist-Positionen des Aktuators aus dem aktuellen Regelzyklus und aus dem vorhergehenden Regelzyklus ausgewertet, die am Lageregelkreis problemlos abgegriffen werden können.

Im Hinblick auf eine gute Einflussnahmemöglichkeit auf das Verhalten der Stromänderung ist es ferner bevorzugt, wenn bei dem Vergleich der ermittelten Ist-Bewegungsrichtung der Vorschubbewegung mit der ermittelten Soll-Bewegungsrichtung der Vorschubbewegung im obigen Schritt (ii) ein Vergleichssignal generiert wird, welches über ein PI- oder PID-Übertragungsglied ein Stromreduktionssignal erzeugt, wobei im Schritt (iii) sodann ein Signal für die vorbestimmte Stromgrenze um das jeweilige Stromreduktionssignal verringert als Strombegrenzungssignal dem Stromregler aufgeschaltet wird.

Um das Schleifverfahren für die Bearbeitung unrunder Geometrien, die mehr oder weniger "eckig" sein können, zu optimieren, werden vorzugsweise in Abhängigkeit von der Form des zu schleifenden Werkstücks verschiedene Parametersätze für den Proportionalanteil (Verstärkung K_{P}) und den Integralanteil (Nachstellzeit T_{N}) des PI- oder PID-Übertragungsglieds eingesetzt.

Wenngleich für das erfindungsgemäße Schleifverfahren beliebige Aktuatoren als Vorschubantrieb eingesetzt werden können, solange diese eine definierte Kraft/Strom-Abhängigkeit aufweisen, ist es schließlich insbesondere im Hinblick auf eine hohe Feinfühligkeit der Regelung, ein schnelles Reaktionsverhalten, Leichtgängigkeit und Selbsthemmungsfreiheit, etc. bevorzugt, wenn als Aktuator zur Erzeugung der relativen Vorschubbewegung zwischen Schleifwerkzeug und Werkstück ein Linearmotor verwendet wird.

### KURZE BESCHREIBUNG DER ZEICHNUNGEN

Im Folgenden wird die Erfindung anhand eines bevorzugten Ausführungsbeispiels unter Bezugnahme auf die beigefügten, vereinfachten Zeichnungen näher erläutert. In den Zeichnungen zeigen:
- Fig. 1: eine Vorderansicht einer lediglich schematisch dargestellten Zentriermaschine für insbesondere optische Linsen, bei der das erfindungsgemäße Schleifverfahren Anwendung finden kann;
- Fig. 2: eine prinzipielle Darstellung zu einem zentrierenden Schleifprozess, wobei im oberen Teil der Figur der Beginn der eigentlichen Schleifbearbeitung und im unteren Teil der Figur das Ende der eigentlichen Schleifbearbeitung gezeigt ist;
- Fig. 3: ein vereinfachtes Blockschaltbild eines Lageregelkreises für einen Vorschubantrieb der Zentriermaschine gemäß Fig. 1, mit übergeordneter Stromsteuerung bzw. -begrenzung für die Durchführung des erfindungsgemäßen Schleifverfahrens;
- Fig. 4: eine prinzipielle Darstellung zu einem zentrierenden Schleifprozess mit erfindungsgemäßer Verfahrensweise, der an einem Werkstück mit unrunder Außenkontur durchgeführt wird, zur Veranschaulichung der Änderung des entgegen der Vorschubkraft wirkenden Prozesskraftanteils infolge des sich drehwinkelabhängig ändernden Abstands des Eingriffspunkts zwischen Schleifwerkzeug und Werkstück zur Werkstück-Drehachse und der sodann entsprechend reduzierten Vorschubkraft; und
- Fig. 5: ein Diagramm, in dem exemplarisch für einen zentrierenden Schleifprozess mit erfindungsgemäßer Verfahrensweise der Vorschubweg x (oben) und der infolge der Begrenzung des Aktuatorstroms zugelassene Schleppfehler (unten) über der Zeit t aufgetragen sind.

### DETAILLIERTE BESCHREIBUNG DES AUSFÜHRUNGSBEISPIELS

In Fig. 1 ist eine CNC-geregelte Zentriermaschine 10 zum Schleifen von Werkstücken, insbesondere optischen Linsen L lediglich schematisch und nur insoweit dargestellt, als es für das Verständnis der vorliegenden Erfindung notwendig erscheint. Weitere Details zum Aufbau und zur Funktion der Zentriermaschine 10 können der zeitgleich eingereichten deutschen Patentanmeldung DE 10 2012 XXX XXX.X der vorliegenden Anmelderin entnommen werden, auf die hiermit ausdrücklich Bezug genommen wird.

In Fig. 1 links zu erkennen sind zwei bezüglich einer Zentrierachse C fluchtend angeordnete Zentrierspindeln 12, 14, deren Zentrierspindelwellen 16, 18 unabhängig voneinander im Drehwinkel lagegeregelt drehend antreibbar sind (Werkstück-Drehachsen C1, C2). Ein Synchronlauf der Zentrierspindelwellen 16, 18 wird hierbei in an sich bekannter Weise CNC-technisch bewirkt. An den einander zugewandten Enden sind die Zentrierspindelwellen 16, 18 jeweils zur Aufnahme einer Spannglocke 20, 22 ausgebildet, wie sie aus der deutschen Norm DIN 58736-3 bekannt ist. Zwischen den Spannglocken 20, 22 ist die optische Linse L für die Schleifbearbeitung ihres Rands fest eingespannt. Die hierfür erforderlichen Hub- und Spanneinrichtungen, die eine definierte Bewegung bzw. Kraftaufbringung an einer der Zentrierspindeln 12, 14 entlang der Zentrierachse C ermöglichen, sind in Fig. 1 nicht gezeigt. In einer Richtung senkrecht zur Zentrierachse C sind die Zentrierspindeln 12, 14 fest, d.h. nicht beweglich.

Werkzeugseitig ist (wenigstens) eine Werkzeugspindel 24 mit einem Drehantrieb für eine Werkzeugspindelwelle 26 vorgesehen, an der eine Schleifscheibe G als Schleifwerkzeug gehalten ist. Die Schleifscheibe G ist somit entsprechend dem Pfeil in Fig. 1 in der Drehzahl gesteuert drehend antreibbar (Werkzeug-Drehachse A), um mit ihrer Umfangsfläche U für einen Materialabtrag am Werkstück L zu sorgen.

Die Werkzeugspindel 24 ist ferner auf einem X-Schlitten 28 montiert, der CNC-lagegeregelt in Fig. 1 nach rechts bzw. links linear bewegbar ist (Linearachse X; Vorschubbewegung). Dafür ist der X-Schlitten 28 über hier nicht gezeigte Führungswagen an zwei parallel verlaufenden, auf einem Maschinenbett (nicht dargestellt) angebrachten Führungsschienen 30, 32 geführt. Für den Antrieb des X-Schlittens 28 dient ein Linearmotor 34 als Aktuator, von dem in Fig. 1 der maschinenbettfeste Stator 36 mit seinen Magneten zu erkennen ist. Der Läufer (Spulen) des Linearmotors 34 ist unter dem X-Schlitten 28 montiert und in Fig. 1 nicht zu sehen. In Fig. 1 oberhalb des X-Schlittens 28 ist ein lineares Wegmesssystem 38 angeordnet, mittels dessen die axiale Lage (xᵢₛₜ) des X-Schlittens 28 auf an sich bekannte Weise erfasst werden kann.

In Fig. 1 oberhalb des linearen Wegmesssystems 38 bzw. der Zentrierspindel 14 sind schließlich noch angedeutet rechts die in Richtung auf die Zentrierachse C wirkende Vorschubkraft F_{V}, die mittels des Linearmotors 34 am X-Schlitten 28 aufgebracht werden kann und deren Größe proportional zu dem am Läufer des Linearmotors 34 angelegten Strom I ist, und links der entlang der x-Richtung der Vorschubkraft F_{V} entgegenwirkende Prozesskraftanteil F_{P}, der abhängig ist von der Drehzahl und -richtung des Werkstücks L, der Drehzahl und -richtung der Schleifscheibe G (Gleichlauf/Gegenlauf), dem Material und der Geometrie des Werkstücks L, dem Material, der Geometrie und dem Verschleißzustand der Schleifscheibe G, der Kühlung und Schmierung (Reibung) an der Eingriffsstelle zwischen Werkstück und Schleifscheibe G, etc.

Die Fig. 2 veranschaulicht einen zentrierenden Schleifprozess in allgemeiner Form: Über den Linearmotor 34 wird entsprechend dem Pfeil eine Vorschubbewegung V der um die Werkzeug-Drehachse A rotierenden Schleifscheibe G bewirkt. Hierbei ist die X-Achse derart lagezuregeln, dass die um die Zentrierachse C drehend angetriebene (Werkstück-Drehachse C1) optische Linse L, die anfangs eine beliebige Außenkontur AK aufweisen kann (im dargestellten Beispiel achteckig), auf eine durch ein NC-Programm definierte Endkontur EK abzentriert wird. Bei einer unrunden Endkontur EK, wie der hier gezeigten leicht elliptischen Endkontur EK, wird die Vorschubachse X zusätzlich auf an sich bekannte Weise mit der Werkstück-Drehachse C1 koordiniert, wofür Letztere mit einem hochauflösenden Winkelmesssystem WM (siehe Fig. 1) versehen ist. Es ist ersichtlich, dass die Schleifscheibe G bei einer Unrundbearbeitung von Werkstücken L nicht kontinuierlich in einer Vorschubrichtung, d.h. in Fig. 2 nur nach links bewegt werden kann, vielmehr - zumindest am Ende der Bearbeitung - in Abhängigkeit vom Drehwinkel des Werkstücks L um die Zentrierachse C entlang der Vorschubachse X vor und zurück bewegt werden muss, um die unrunde Endkontur EK zu generieren.

Die Fig. 3 zeigt mit Hilfe eines vereinfachten Blockschaltbilds den Lageregelkreis 40 für den Linearmotor 34 (Vorschubantrieb) der Zentriermaschine 10 gemäß Fig. 1, dem eine besondere Stromsteuer- bzw. -begrenzungsschaltung, kurz Strombegrenzung 42, für den Aktuatorstrom I zur Durchführung des erfindungsgemäßen Schleifverfahrens zugeordnet ist. Der Lageregelkreis 40 umfasst in an sich bekannter Weise - vgl. beispielsweise das Fachbuch "Werkzeugmaschinen Band 3, Automatisierung und Steuerungstechnik" von Prof. Dr.-Ing. Manfred Weck, 3. Auflage 1989, VDI-Verlag, Düsseldorf, S. 195, Bild 8-3 - einen Lageregler 44, einen Geschwindigkeitsregler 46, einen Stromregler 48 und den hiervon angesteuerten Aktuator (der Linearmotor 34 im vorliegenden Fall) sowie im Rahmen der Lagerückführung eine Summationsstelle 50 für die Soll-Position xₛₒₗₗ und die Ist-Position xᵢₛₜ. Das lineare Wegmesssystem 38, das die Ist-Position xᵢₛₜ liefert, ist in Fig. 3 ebenso wenig gezeigt, wie die NC-Steuerung, welche die Soll-Position xₛₒₗₗ vorgibt. Auch sind unterlagerte Geschwindigkeits- und Stromrückführungen nicht dargestellt, die im Rahmen einer Kaskadenregelung vorgesehen sein können. Der Lageregelkreis 40 wird wie üblich mit einem vorbestimmten Regelzyklus durchlaufen, z.B. mit einer Zykluszeit bzw. Abtastrate von 2 ms.

Zu erwähnen ist an dieser Stelle schließlich noch, dass Iₛₒₗₗ im Lageregelkreis 40 gemäß Fig. 3 die Soll-Stromvorgabe für den Stromregler 48 bezeichnet, die - ggf. nach Stromrückführung - im Lageregelkreis 40 in dem Bestreben vorgegeben wird, den Linearmotor 34 so anzusteuern, dass der Lageistwert (Ist-Position xᵢₛₜ) als Regelkreisausgang dem Lagesollwert (Soll-Position xₛₒₗₗ) als Regelkreiseingang möglichst fehlerfrei folgt. Der über den Stromregler 48 abgegebene Aktuatorstrom I wird jedoch definiert begrenzt, und zwar unter Inkaufnahme auch größerer Schleppfehler, zu welchem Zweck die Strombegrenzung 42 vorgesehen ist, die nachfolgend beschrieben werden soll.

Als Eingangsgrößen für die Strombegrenzung 42 dienen ersichtlich die von der NC-Steuerung für die Vorschubachse X vorgegebene Soll-Position xₛₒₗₗ, die vom linearen Wegmesssystem 38 erfasste Ist-Position xᵢₛₜ der Vorschubachse X und eine ebenfalls von der NC-Steuerung vorgegebene maximale Soll-Vorschubkraft F_{Vsollmax}, aus der sich eine vorbestimmte Stromgrenze Iₛₒₗₗₘₐₓ ergibt und die später noch näher erläutert werden wird.

In dem in Fig. 3 linken oberen Funktionsglied 52 werden die Soll-Positionen Xₛₒₗₗ₍ₙ₎, xₛₒₗₗ₍ₙ₋₁₎ des Linearmotors 34 aus dem aktuellen Regelzyklus (n) und aus dem vorhergehenden Regelzyklus (n-1) mittels einer Signumfunktion ("Sgn") ausgewertet. Das Kürzel "d/dt" (zeitliche Ableitung) steht hierbei für folgende Beziehung: $d / dt = \left({x}_{soll \left(n\right)}-{x}_{soll \left(n-1\right)}\right) / \left({t}_{\left(n\right)}-{t}_{\left(n-1\right)}\right)$

Da die Abtastrate konstant ist kann dies mit (t₍ₙ₎ - t₍ₙ₋₁₎) = konst. vereinfacht werden zu: $d / dt = \left({x}_{soll \left(n\right)}-{x}_{soll \left(n-1\right)}\right)$

Das Ergebnis der gebildeten Signumfunktion ist die Soll-Bewegungsrichtung Rₛₒₗₗ₍ₙ₎ der Vorschubbewegung V im aktuellen Regelzyklus (n). Die folgenden drei Fälle sind hierbei möglich: $\left({x}_{soll \left(n\right)}-{x}_{soll \left(n-1\right)}\right) > 0 - > Sgn \left(d/dt\right) = {R}_{soll \left(n\right)} = + 1$ $\left({x}_{soll \left(n\right)}-{x}_{soll \left(n-1\right)}\right) = 0 - > Sgn \left(d/dt\right) = {R}_{soll \left(n\right)} = 0$ $\left({x}_{soll \left(n\right)}-{x}_{soll \left(n-1\right)}\right) < 0 - > Sgn \left(d/dt\right) = {R}_{soll \left(n\right)} = - 1$

In analoger Weise werden in dem in Fig. 3 rechten oberen Funktionsglied 54 die erfassten Ist-Positionen xᵢₛₜ₍ₙ₎, xᵢₛₜ₍ₙ₋₁₎ des Linearmotors 34 aus dem aktuellen Regelzyklus (n) und aus dem vorhergehenden Regelzyklus (n-1) mittels einer Signumfunktion ausgewertet. Hierbei gilt: $d / dt \left({x}_{ist \left(n\right)}-{x}_{ist \left(n-1\right)}\right) / \left({t}_{\left(n\right)}-{t}_{\left(n-1\right)}\right)$

Mit (t₍ₙ₎ - t₍ₙ₋₁₎) = konst. vereinfacht sich dieser Ausdruck wiederum zu: $d / dt = \left({x}_{ist \left(n\right)}-{x}_{ist \left(n-1\right)}\right)$

Demnach sind die folgenden drei Fälle für die Ist-Bewegungsrichtung Rᵢₛₜ₍ₙ₎ der Vorschubbewegung im aktuellen Regelzyklus (n) möglich: $\left({x}_{ist \left(n\right)}-{x}_{ist \left(n-1\right)}\right) > 0 - > Sgn \left(d/dt\right) = {R}_{ist \left(n\right)} = + 1$ $\left({x}_{ist \left(n\right)}-{x}_{ist \left(n-1\right)}\right) = 0 - > Sgn \left(d/dt\right) = {R}_{ist \left(n\right)} = 0$ $\left({x}_{ist \left(n\right)}-{x}_{ist \left(n-1\right)}\right) < 0 - > Sgn \left(d/dt\right) = {R}_{ist \left(n\right)} = - 1$

Mit anderen Worten gesagt findet im ersten Fall (1.) bezogen auf die Zentrierachse C tendenziell eine Vorwärtsbewegung der Schleifscheibe G statt, in dem zweiten Fall (2.) ändert sich der Abstand der Schleifscheibe G zur Zentrierachse C nicht, d.h. die Schleifscheibe G steht (keine Bewegung) und in dem dritten Fall (3.) liegt bezogen auf die Zentrierachse C tendenziell eine Rückwärtsbewegung der Schleifscheibe G vor.

Die so bestimmten Richtungswerte (1, 0 bzw. -1) für die Soll-Bewegungsrichtung Rₛₒₗₗ und die Ist-Bewegungsrichtung Rᵢₛₜ der Vorschubbewegung V werden sodann jeweils auf ein proportional wirkendes Übertragungsglied (P-Glied) 56 bzw. 58 geschaltet, welches das jeweilige Signal mit einer einstellbaren Verstärkung ausgibt. Diese Verstärkung kann variiert werden, um den Einfluss des jeweiligen Signals zu gewichten.

Die derart verstärkten Signale für die Soll-Bewegungsrichtung Rₛₒₗₗ und die Ist-Bewegungsrichtung Rᵢₛₜ der Vorschubbewegung V werden danach auf eine Summationsstelle 60 geschaltet, die vermittels einer Differenzbildung (Soll-Wert minus Ist-Wert) einen Vergleich der ermittelten Ist-Bewegungsrichtung Rᵢₛₜ der Vorschubbewegung V mit der ermittelten Soll-Bewegungsrichtung Rₛₒₗₗ der Vorschubbewegung V bewirkt. Stimmen hierbei die ermittelten Soll- und Ist-Bewegungsrichtungen Rₛₒₗₗ bzw. Rᵢₛₜ der Vorschubbewegung V überein - ${R}_{soll \left(n\right)} = + 1 = {R}_{ist \left(n\right)}$ oder ${R}_{soll \left(n\right)} = - 1 = {R}_{ist \left(n\right)}$ - d.h. (a) die Schleifscheibe G soll sich bezüglich der Zentrierachse C tendenziell vorwärtsbewegen und bewegt sich tatsächlich auch vorwärts, oder (b) die Schleifscheibe G soll sich bezogen auf die Zentrierachse C tendenziell zurückbewegen und bewegt sich in der Tat auch zurück, so ist der Ausgang der Summationsstelle 60 gleich Null. Gleiches gilt für den Grenzfall der gewollt stehenden Vorschubachse X - ${R}_{soll \left(n\right)} = 0 = {R}_{ist \left(n\right)}$ - d.h. wenn (c) keine Vorschubbewegung V der Schleifscheibe G erfolgen soll und auch nicht vorliegt. Der Schleifprozess läuft bei diesen Fällen wie gewünscht; die Schleifscheibe G ist scharf.

Die möglichen Abweichungsfälle bei dem vorbeschriebenen Vergleich in der Summationsstelle 60 umfassen insbesondere die Zustände: ${R}_{soll \left(n\right)} = + 1 \neq {R}_{ist \left(n\right)} = 0$ und ${R}_{soll \left(n\right)} = + 1 \neq {R}_{ist \left(n\right)} = - 1$

Im erstgenannten Abweichungsfall (d) soll sich die Schleifscheibe G in Richtung auf die Zentrierachse C bewegen (Vorschubbewegung V in Fig. 2), tut dies aber nicht (Blockieren der Vorschubachse X). Demnach ist zu diesem Zeitpunkt der der Vorschubkraft F_{V} entgegenwirkende Prozesskraftanteil F_{P} wenigstens gleich der Vorschubkraft F_{V} (vgl. Fig. 1), wodurch die Schleifscheibe G an ihrer weiteren Vorschubbewegung V gehindert wird. Ursächlich hierfür kann z.B. eine abgestumpfte/verschlissene Schleifscheibe G oder eine unzureichende Kühlschmierstoff-Zufuhr sein.

Der zweitgenannte Abweichungsfall (e) kann sich bei der Schleifbearbeitung einer Unrundgeometrie am Werkstück L ergeben, wenn der Prozesskraftanteil F_{P} die Vorschubkraft F_{V} übersteigt, nachdem es bedingt durch den sich winkelabhängig ändernden Eingriffspunkt zu Betrags- und Wirkrichtungsänderungen der Schleifkraft kommt, wobei das Werkstück L die Schleifscheibe G infolge der unrunden Außenkontur AK des Werkstücks L entgegen der Vorschubrichtung wegdrückt. Dies ist in Fig. 4 veranschaulicht: Das drehende Werkstück L schiebt mit seinem sich über den Umfang ändernden Radius zur Zentrierachse C bzw. seinen in radialer Richtung "vorstehenden" Konturabschnitten die Schleifscheibe G um einen Betrag Δx entgegen der Vorschubrichtung in Fig. 4 nach rechts.

In den beschriebenen Abweichungsfällen besteht die Gefahr einer Überbeanspruchung/Überlastung von Werkstück L und/oder Werkzeug G, was zu einem "Brennen" an der Eingriffsstelle führen kann, bei der Unrundbearbeitung zudem die Gefahr eines "Eingrabens" der Schleifscheibe G in das Werkstück L und somit von Formfehlern am Werkstück L. Um in diesen Fällen ein Ausweichen der Vorschubachse X zu erleichtern und auch das damit verbundene Losbrechmoment der Linearführungen 30, 32 zu eliminieren, wird die Kraftgrenze der Vorschubachse X über den Aktuatorstrom I dynamisch reduziert.

Genauer gesagt wird bei dem Vergleich der ermittelten Ist-Bewegungsrichtung Rᵢₛₜ₍ₙ₎ der Vorschubbewegung V mit der ermittelten Soll-Bewegungsrichtung Rₛₒₗₗ₍ₙ₎ der Vorschubbewegung V in der Summationsstelle 60 ein Vergleichssignal generiert, welches über ein proportional-integrierend wirkendes Übertragungsglied (PI-Glied) 62 ein Stromreduktionssignal I_{red(n)} erzeugt. Alternativ kann hier auch ein schnelles PID-Glied mit z.B. einer Differential- oder Vorhaltezeit T_{V} von Null oder nahezu Null zum Einsatz kommen, der ähnlich wie ein PI-Regler wirkt.

Das Stromreduktionssignal I_{red(n)} wird als Subtrahend einer weiteren Summationsstelle 64 aufgeschaltet. Den Minuenden an der Summationsstelle 64 bildet die vorbestimmte Stromgrenze, d.h. ein Signal für einen maximalen Soll-Strom Iₛₒₗₗₘₐₓ, das sich über ein weiteres proportional wirkendes Übertragungsglied (P-Glied) 66 aus der oben bereits erwähnten maximalen Soll-Vorschubkraft F_{Vsollmax} ergibt, die von der NC-Steuerung vorgegeben wird. Bei dieser Vorgabe für die maximale Soll-Vorschubkraft F_{Vsollmax} (z.B. 100 N) findet zum einen Berücksichtigung, welche Vorschubkraft für den tatsächlichen Schleifprozess gewünscht ist, was vom Bediener eingegeben werden kann; zum anderen werden Kraftschwankungen der Zustellachse X durch den Einfluss von Rastmomenten des Linearmotors 34 sowie Kraftverluste durch Reibung in den Linearführungen 30, 32 und an den Arbeitsraumabdeckungen (nicht gezeigt) berücksichtigt, die einmalig exemplarisch ermittelt werden und als additiver Wert in die Soll-Vorschubkraft F_{Vsollmax} einfließen.

Die Summationsstelle 64 gibt schließlich ein Strombegrenzungssignal Iₘₐₓ₍ₙ₎ (maximaler Soll-Strom Iₛₒₗₗₘₐₓ minus der jeweiligen Stromreduktion I_{red(n)}) aus, das dem Stromregler 48 aufgeschaltet wird. Im Ergebnis wird der vom Stromregler 48 an den Linearmotor 34 abgegebene Aktuatorstrom I, der die Vorschubkraft F_{V} des Linearmotors 34 bestimmt, dynamisch auf den Strom Iₘₐₓ₍ₙ₎ begrenzt, d.h. trotz ggf. höherer Stromvorgabe Iₛₒₗₗ₍ₙ₎ im Lageregelkreis 40 gibt der Stromregler 48 lediglich den begrenzten Strom Iₘₐₓ₍ₙ₎ an den Linearmotor 34 ab. Dies führt in den obigen Bewegungsrichtungs-Abweichungsfällen (d) und (e) zu einer Verringerung der Vorschubkraft F_{V(n)} des Linearmotors 34 (illustriert mit unterschiedlich langen Kraftpfeilen für die Vorschubkraft F_{V} in Fig. 4 oben und unten rechts). In den obigen Fällen (a) bis (c) hingegen, in denen noch keine Abweichung der Ist- und Soll-Bewegungsrichtungen der Vorschubbewegung V vorliegt, wird die vorbestimmte Stromgrenze, d.h. der maximale Soll-Strom Iₛₒₗₗₘₐₓ nicht reduziert, weil die Summationsstelle 60 Null ausgibt und folglich auch das Stromreduktionssignal I_{red(n)} Null beträgt.

Liegt eine Bewegungsrichtungs-Abweichung gemäß den Fällen (d) und (e) über mehrere Regelzyklen n vor, so erhöht sich über das PI-Glied 62 das Stromreduktionssignal I_{red(n)} entsprechend; nach der Summationsstelle 64 wird der zugelassene Strom Iₘₐₓ₍ₙ₎ demgemäß von Regelzyklus zu Regelzyklus immer kleiner. Das Regelverhalten des PI-Glieds 62 - wie schnell, "hart" oder "weich" - kann hierbei bekanntlich über die Parameter für den Proportionalanteil (Verstärkung K_{P}) und den Integralanteil (Nachstellzeit T_{N}) beeinflusst und auch im Hinblick auf das bearbeitete Material optimiert werden. Vorteilhaft werden in Abhängigkeit von der Rundheit bzw. der Eckigkeit der zu schleifenden Werkstückgeometrie von Schleifprozess zu Schleifprozess verschiedene Parametersätze für die Verstärkung K_{P} und die Nachstellzeit T_{N} verwendet, dann aber für den jeweiligen Schleifprozess durchgängig. So werden für eine eckige, z.B. quadratische Außenkontur AK die Verstärkung K_{P} durchaus hoch, die Nachstellzeit T_{N} aber eher klein, für eine runde bzw. eckenlose, beispielsweise elliptische Außenkontur AK die Verstärkung K_{P} eher niedriger, die Nachstellzeit T_{N} indes tendenziell höher vorgewählt. Die tatsächlichen Werte für die Regler-Parametrierung sind für die jeweilige Zentriermaschine 10 und den jeweiligen Schleifprozess individuell zu optimieren, so dass eine Quantifizierung hier nicht erfolgen soll. Ergibt sich schließlich bei dem Vergleich der Ist- und Soll-Bewegungsrichtungen an der Summationsstelle 60 keine Abweichung mehr, wird der Aktuatorstrom I über den Stromregler 48 wieder bis maximal zur voreingestellten Stromgrenze Iₛₒₗₗₘₐₓ erhöht, wodurch die Vorschubkraft F_{V} des Linearmotors 34 wieder entsprechend wächst.

Die Fig. 5 zeigt in einem Diagramm beispielhaft für einen zentrierenden Schleifprozess mit der vorbeschriebenen - wahlweise zu- oder abschaltbaren - Aktuatorstrom- bzw. Kraftbegrenzung am Linearmotor 34 aufgetragen über der Zeit t oben den Vorschubweg x (durchgezogene bzw. gestrichelte Linie) des X-Schlittens 28, mithin der Werkzeugspindel 24 mit der Schleifscheibe G und darunter den sich infolge der Begrenzung des Aktuatorstroms I aufbauenden Schleppfehler (strichpunktierte Linie). Im Punkt a läuft der X-Schlitten 28 mit einer vorgewählten Vorschubgeschwindigkeit los, die nicht an die Abtragsfähigkeit des Werkzeugs gekoppelt sein muss und im Hinblick auf eine möglichst schnelle und effiziente Materialzerspanung vorzugsweise höher gewählt wird als vom Schleifabtrag her möglich ist. Im Punkt b trifft die Schleifscheibe G auf das Werkstück L auf. Während die Ist-Position xᵢₛₜ der Soll-Position xₛₒₗₗ bis zum Punkt b im Wesentlichen fehlerfrei folgt, "fallen" Ist-Position xᵢₛₜ (durchgezogene Linie) und Soll-Position xₛₒₗₗ (gestrichelte Linie) danach "auseinander"; ein Schleppfehler (strichpunktierte Linie unten) entsteht. Im Punkt b ist dabei eine kurzfristige Blockade der Vorschubbewegung V zu erwarten (im Graph nicht zu erkennen), die wie oben beschrieben über die Strombegrenzung 42 eine Reduktion der Vorschubkraft F_{V} induziert, so dass eine Überbeanspruchung von Werkstück L bzw. Werkzeug G nicht erfolgt. In der Folge ist der Lageregelkreis 40 "bestrebt", den Schleppfehler zu kompensieren, wird bei der Bestromung des Linearmotors 34 trotz entsprechender Stromvorgabe Iₛₒₗₗ am Stromregler 48 jedoch durch die Strombegrenzung 42 (Iₘₐₓ) limitiert. Erst ab dem Punkt c, wenn der Endwert der Soll-Position xₛₒₗₗ erreicht ist, baut sich der Schleppfehler ab bis auch die Ist-Position xᵢₛₜ ihren Endwert im Punkt d erreicht. Mit anderen Worten gesagt ergeben sich zwischen den Punkten b und d die Ist-Positionen xᵢₛₜ der Schleifscheibe G und die Geschwindigkeit der Vorschubbewegung V (Steigung des Graphen) lediglich als Folge der über die Strombegrenzung 42 zugelassenen Vorschubkraft F_{V}. Letztere wird zwischen den Punkten b und d infolge der Strombegrenzung 42 so groß sein, dass sich keine längere Abweichung zwischen der Ist-Bewegungsrichtung Rᵢₛₜ und der Soll-Bewegungsrichtung Rₛₒₗₗ der Vorschubbewegung V ergibt, wird im Rahmen des Zulässigen also stets maximal groß sein. Der beschriebene Kraftschleifprozess kann beendet werden, wenn bei d ein einstellbarer Grenzwert für den Schleppfehler (z.B. 0,01 mm) während einer vollständigen Umdrehung des Werkstücks L unterschritten wird.

Während (u.a.) am Punkt b in Fig. 5 der weiter oben beschriebene Abweichungsfall (d) zu erwarten steht (Blockieren der Vorschubachse X), veranschaulicht das in x- wie t-Richtung stark vergrößerte Detail D_{V} in Fig. 5 die Situation im oben unter Bezugnahme auf die Fig. 4 erläuterten Abweichungsfall (e), wenn das drehende Werkstück L die Schleifscheibe G entgegen der Vorschubrichtung um einen Betrag Δx wegschiebt. Dabei entspricht der Punkt e im Detail D_{V} dem Zustand in Fig. 4 oben, während der Punkt f im Detail D_{V} den Zustand in Fig. 4 unten repräsentiert. Demgemäß kommt es zu sich sägezahnartig wiederholenden Erhöhungen des Schleppfehlers (nicht wiederholend dargestellt).

Bei aktivierter Strombegrenzung 42 ist der Betrag der vorgewählten Vorschubgeschwindigkeit im Grunde egal, denn der vom Geschwindigkeitsregler 46 ausgegebene Soll-Aktuatorstrom Iₛₒₗₗ wird im Stromregler 48 bei der Bearbeitung ggf. ohnehin limitiert (Iₘₐₓ). So kann auch mit verschiedenen vorgewählten Vorschubgeschwindigkeiten gearbeitet werden, z.B. mit einem schnellen Eilgang zur schnellen Annäherung von Werkzeug G und Werkstück L und einem demgegenüber langsameren Arbeitsgang während der Zerspanung. Der Umschaltpunkt zwischen Eilgang und Arbeitsgang kann dabei durch kontinuierliche Auswertung des Schleppfehlers der Vorschubachse X einfach und sicher gefunden werden (Anschnitterkennung), weil im Moment der Berührung zwischen Werkzeug G und Werkstück L der Schleppfehler der Vorschubachse X durch die fehlende Kraftreserve bzw. begrenzte Vorschubkraft F_{V} des Linearmotors 34 schnell und stark ansteigt (vgl. in Fig. 5 den sich nach dem Punkt b rasch aufbauenden Schleppfehler). Ein im Stand der Technik üblicher Sicherheitsabstand zum Werkstück L, der einen erheblichen Zeitverlust durch "Luftschleifen im Arbeitsgang" mit sich bringt, ist nicht notwendig, da es durch die Kraftreduzierung am Linearmotor 34 zu keiner kritischen Überlastung oder Zerstörung des Werkzeugs G und/oder Werkstücks L kommen kann.

Es wird ein Verfahren insbesondere zum zentrierenden Schleifen von Werkstücken wie optischen Linsen mittels eines Schleifwerkzeugs unter Verwendung eines Aktuators zur Erzeugung einer relativen Vorschubbewegung zwischen Schleifwerkzeug und Werkstück offenbart, wobei der Aktuator mit einem Stromregler für einen eine Vorschubkraft des Aktuators bestimmenden Aktuatorstrom in einem Lageregelkreis integriert ist, welcher mit einem vorbestimmten Regelzyklus durchlaufen wird. Bei dem Verfahren werden für jeden Regelzyklus: (i) eine Soll-Bewegungsrichtung der Vorschubbewegung sowie eine Ist-Bewegungsrichtung der Vorschubbewegung ermittelt; sodann werden (ii) die ermittelten Ist- und Soll-Bewegungsrichtungen miteinander verglichen; und schließlich wird, (iii) wenn der Vergleich eine Abweichung zwischen den Ist- und Soll-Bewegungsrichtungen ergibt, eine vorbestimmte Stromgrenze für den über den Stromregler abgegebenen Aktuatorstrom definiert reduziert, um die Vorschubkraft des Aktuators zu verringern. Im Ergebnis werden die Vorschubbewegung und Materialzerspanung schnell und effizient durchgeführt, ohne dass es zu einer Überbeanspruchung von Werkzeug oder Werkstück kommen kann.

### BEZUGSZEICHENLISTE

- 10: Zentriermaschine
- 12: untere Zentrierspindel
- 14: obere Zentrierspindel
- 16: untere Zentrierspindelwelle
- 18: obere Zentrierspindelwelle
- 20: untere Spannglocke
- 22: obere Spannglocke
- 24: Werkzeugspindel
- 26: Werkzeugspindelwelle
- 28: X-Schlitten
- 30: Führungsschiene
- 32: Führungsschiene
- 34: Linearmotor
- 36: Stator
- 38: lineares Wegmesssystem
- 40: Lageregelkreis
- 42: Strombegrenzung
- 44: Lageregler
- 46: Geschwindigkeitsregler
- 48: Stromregler
- 50: Summationsstelle
- 52: Funktionsglied
- 54: Funktionsglied
- 56: P-Glied
- 58: P-Glied
- 60: Summationsstelle
- 62: PI-Glied
- 64: Summationsstelle
- 66: P-Glied

- A: Werkzeug-Drehachse (drehzahlgesteuert)
- AK: Außenkontur
- C1, C2: Werkstück-Drehachse (winkellagegeregelt)
- C: Zentrierachse
- EK: Endkontur
- F_{P}: Prozesskraftanteil in x-Richtung
- F_{V}: Vorschubkraft
- G: Schleifwerkzeug / Schleifscheibe
- I: Aktuatorstrom
- L: Werkstück / optische Linse
- R: Bewegungsrichtung der Vorschubbewegung
- t: Zeit
- U: Umfangsfläche der Schleifscheibe
- V: Vorschubbewegung
- WM: Winkelmesssystem
- x: Position des Schleifwerkzeugs
- Δx: Betrag der Werkzeugverschiebung
- X: Vorschubachse / Linearachse Schleifwerkzeug (lagegeregelt)

## Patentansprüche

1. Verfahren zum Schleifen von Werkstücken (L), insbesondere zum zentrierenden Schleifen von Werkstücken wie optischen Linsen, mittels eines Schleifwerkzeugs (G) unter Verwendung eines Aktuators (34) zur Erzeugung einer relativen Vorschubbewegung (V) zwischen Schleifwerkzeug (G) und Werkstück (L), wobei der Aktuator (34) mit einem Stromregler (48) für einen eine Vorschubkraft (F_{V}) des Aktuators (34) bestimmenden Aktuatorstrom (I) in einem Lageregelkreis (40) integriert ist, welcher mit einem vorbestimmten Regelzyklus (n) durchlaufen wird, und **dadurch gekennzeichnet, dass** für jeden Regelzyklus (n):
(i) eine Soll-Bewegungsrichtung (Rₛₒₗₗ₍ₙ₎ = -1, 0 oder 1) der Vorschubbewegung (V) sowie eine Ist-Bewegungsrichtung (Rᵢₛₜ₍ₙ₎ = -1, 0 oder 1) der Vorschubbewegung (V) ermittelt werden;
(ii) die ermittelte Ist-Bewegungsrichtung (Rᵢₛₜ₍ₙ₎) der Vorschubbewegung (V) sodann mit der ermittelten Soll-Bewegungsrichtung (Rₛₒₗₗ₍ₙ₎) der Vorschubbewegung (V) verglichen wird; und,
(iii) wenn der Vergleich eine Abweichung zwischen der Ist-Bewegungsrichtung (Rᵢₛₜ₍ₙ₎) der Vorschubbewegung (V) und der Soll-Bewegungsrichtung (Rₛₒₗₗ₍ₙ₎) der Vorschubbewegung (V) ergibt, eine vorbestimmte Stromgrenze (Iₛₒₗₗₘₐₓ) für den über den Stromregler (48) abgegebenen Aktuatorstrom (I₍ₙ₎) definiert reduziert wird, um die Vorschubkraft (F_{V(n)}) des Aktuators (34) zu verringern.

2. Verfahren nach Anspruch 1, wobei für die Bestimmung der Bewegungsrichtungen (Rᵢₛₜ₍ₙ₎; Rₛₒₗₗ₍ₙ₎) der Vorschubbewegung (V) im Schritt (i) die Soll- und Ist-Positionen (xₛₒₗₗ₍ₙ₎, xₛₒₗₗ₍ₙ₋₁₎; xᵢₛₜ₍ₙ₎, xᵢₛₜ₍ₙ₋₁₎) des Aktuators (34) aus dem aktuellen Regelzyklus (n) und aus dem vorhergehenden Regelzyklus (n-1) ausgewertet werden.

3. Verfahren nach Anspruch 1 oder 2, wobei bei dem Vergleich der ermittelten Ist-Bewegungsrichtung (Rᵢₛₜ₍ₙ₎) der Vorschubbewegung (V) mit der ermittelten Soll-Bewegungsrichtung (Rₛₒₗₗ₍ₙ₎) der Vorschubbewegung (V) im Schritt (ii) ein Vergleichssignal generiert wird, welches über ein PI- oder PID-Übertragungsglied (62) ein Stromreduktionssignal (I_{red(n)}) erzeugt, und wobei im Schritt (iii) ein Signal für die vorbestimmte Stromgrenze (Iₛₒₗₗₘₐₓ) um das jeweilige Stromreduktionssignal (I_{red(n)}) verringert als Strombegrenzungssignal (Iₘₐₓ₍ₙ₎) dem Stromregler (48) aufgeschaltet wird.

4. Verfahren nach Anspruch 3, wobei in Abhängigkeit von der Form des zu schleifenden Werkstücks (L) verschiedene Parametersätze für den Proportionalanteil (Verstärkung K_{P}) und den Integralanteil (Nachstellzeit T_{N}) des PI- oder PID-Übertragungsglieds (62) eingesetzt werden.

5. Verfahren nach einem der vorhergehenden Ansprüche, wobei als Aktuator zur Erzeugung der relativen Vorschubbewegung (V) zwischen Schleifwerkzeug (G) und Werkstück (L) ein Linearmotor (34) verwendet wird.

## Claims

1. Method of grinding workpieces (L), particularly for centered grinding of workpieces such as optical lenses, by means of a grinding tool (G) with use of an actuator (34) for producing a relative advancing movement (V) between grinding tool (G) and workpiece (L), wherein the actuator (34) together with a controller (48) for an actuator current (I), which determines an advance force (F_{V}) of the actuator (34), is integrated in a position control circuit (40) which is run through with a predetermined control cycle (n), and **characterized in that** for each control cycle (n):
(i) a target movement direction (Rₛₒₗₗ₍ₙ₎ = -1, 0 or 1) of the advancing movement (V) as well as an actual movement direction (Rᵢₛₜ₍ₙ₎ = -1, 0 or 1) of the advancing movement (V) are determined;
(ii) the determined actual movement direction (Rᵢₛₜ₍ₙ₎) of the advancing movement (V) is then compared with the determined target movement direction (Rₛₒₗₗ₍ₙ₎) of the advancing movement (V); and
(iii) if the comparison gives a difference between the actual movement direction (Rᵢₛₜ₍ₙ₎) of the advancing movement (V) and the target movement direction (Rₛₒₗₗ₍ₙ₎) of the advancing movement (V) a predetermined current limit (Iₛₒₗₗₘₐₓ) for the actuator current (I₍ₙ₎) delivered by way of the current controller (48) is subject to defined reduction in order to reduce the advance force (F_{V(n)}) of the actuator (34).

2. Method according to claim 1, wherein for determination of the movement directions (Rᵢₛₜ₍ₙ₎; Rₛₒₗₗ₍ₙ₎) of the advancing movement (V) in step (i) the target and actual positions (xₛₒₗₗ₍ₙ₎, xₛₒₗₗ₍ₙ₋₁₎; xᵢₛₜ₍ₙ₎, xᵢₛₜ₍ₙ₋₁₎) of the actuator (34) are evaluated from the present control cycle (n) and from the preceding control cycle (n-1).

3. Method according to claim 1 or 2, wherein for the comparison of the determined actual movement direction (Rᵢₛₜ₍ₙ₎) of the advancing movement (V) with the determined target movement direction (Rₛₒₗₗ₍ₙ₎) of the advancing movement (V) in the step (ii) a comparison signal is generated which produces a current reduction signal (I_{red(n)}) by way of a PI or PID transfer element (62) and wherein in the step (iii) a signal for the predetermined current limit (Iₛₒₗₗₘₐₓ) reduced by the respective current reduction signal (I_{red(n)}) is applied as current limitation signal (Iₘₐₓ₍ₙ₎) to the current controller (48).

4. Method according to claim 3, wherein different parameter sets for the proportional component (amplification K_{P}) and the integral component (reset time T_{N}) of the PI or PID transfer element (62) are used depending on the shape of the workpiece (L) to be ground.

5. Method according to any one of the preceding claims, wherein a linear motor (34) is used as actuator for producing the relative advancing movement (V) between grinding tool (G) and workpiece (L).

## Revendications

1. Procédé pour la rectification ou le polissage de pièces (L), notamment pour le polissage avec centrage de pièces comme des lentilles optiques, au moyen d'un outil de rectification ou de polissage (G) en utilisant un actionneur (34) pour produire un mouvement d'avance relatif (V) entre l'outil de polissage (G) et la pièce (L), l'actionneur (34) étant intégré, avec un régulateur de courant (48) pour un courant d'actionneur (I) déterminant une force d'avance (F_{V}) de l'actionneur (34), dans un circuit de régulation de position (40) que l'on fait fonctionner avec un cycle de régulation (n) prédéterminé, et
**caractérisé en ce que** pour chaque cycle de régulation (n) :
(i) on détermine une direction de mouvement de consigne (Rₛₒₗₗ₍ₙ₎ = -1, 0 ou 1) du mouvement d'avance (V) ainsi qu'une direction de mouvement réelle (Rᵢₛₜ₍ₙ₎ = -1, 0 ou 1) du mouvement d'avance (V) ;
(ii) on compare ensuite la direction de mouvement réelle (Rᵢₛₜ₍ₙ₎ = -1, 0 ou 1) du mouvement d'avance (V) avec la direction de mouvement de consigne (Rₛₒₗₗ₍ₙ₎ = -1, 0 ou 1) du mouvement d'avance (V) ; et
(iii) lorsque la comparaison donne un écart entre la direction de mouvement réelle (Rᵢₛₜ₍ₙ₎ = -1, 0 ou 1) du mouvement d'avance (V) et la direction de mouvement de consigne (Rₛₒₗₗ₍ₙ₎ = -1, 0 ou 1) du mouvement d'avance (V), on réduit de manière définie une limite de courant prédéterminée (Iₛₒₗₗₘₐₓ) pour le courant d'actionneur (I₍ₙ₎) délivré par l'intermédiaire du régulateur de courant (48), pour réduire la force d'avance (F_{V(n)}) de l'actionneur (34).

2. Procédé selon la revendication 1, d'après lequel pour la détermination des directions de mouvement (Rᵢₛₜ₍ₙ₎ ; Rₛₒₗₗ₍ₙ₎) du mouvement d'avance (V) dans l'étape (i), on traite et exploite les positions de consigne et réelle (xₛₒₗₗ₍ₙ₎, xₛₒₗₗ₍ₙ₋₁₎ ; xᵢₛₜ₍ₙ₎ ; xᵢₛₜ(ₙ₋₁₎) de l'actionneur (34) du cycle de régulation actuel (n) et du cycle de régulation précédent (n-1).

3. Procédé selon la revendication 1 ou la revendication 2, d'après lequel lors de la comparaison de la direction de mouvement réelle (Rᵢₛₜ₍ₙ₎) du mouvement d'avance (V) avec la direction de mouvement de consigne (Rₛₒₗₗ₍ₙ₎) du mouvement d'avance (V) dans l'étape (ii), on génère un signal de comparaison, qui, par l'intermédiaire d'un organe de transmission PI ou PID (62), produit un signal de réduction de courant (I_{red(n)}), et d'après lequel dans l'étape (iii) on applique au régulateur de courant (48) un signal pour la limite de courant prédéterminée (Iₛₒₗₗₘₐₓ) réduit du signal de réduction de courant respectif (I_{red(n)}), en guise de signal de limitation de courant (Iₘₐₓ₍ₙ₎).

4. Procédé selon la revendication 3, d'après lequel en fonction de la forme de la pièce (L) à polir, on utilise différents jeux de paramètres pour la fraction proportionnelle (amplification K_{P}) et la fraction intégrale (temps de compensation ou de retard T_{N}) de l'organe de transmission PI ou PID (62).

5. Procédé selon l'une des revendications précédentes, d'après lequel on utilise en guise d'actionneur pour produire le mouvement d'avance relatif (V) entre l'outil de polissage (G) et la pièce (L), un moteur linéaire (34).
